# FASCICULE DE BREVET EUROPEEN

(11) **EP 3 489 576 B1**
(45) Date de publication et mention de la délivrance du brevet: **16.03.2022**
(21) Numéro de dépôt: 18208370.9
(22) Date de dépôt: 26.11.2018
(51) Int. Cl.: F21S 41/29, F21S 41/24, F21S 41/19, F21S 41/143, F21S 41/32, F21S 41/47, F21S 41/43, F21S 41/663, F21S 41/153

(54) **MODULE LUMINEUX POUR L'ÉCLAIRAGE ET/OU LA SIGNALISATION D'UN VÉHICULE AUTOMOBILE**
LEUCHTMODUL ZUR BELEUCHTUNG UND/ODER SIGNALISIERUNG EINES KRAFTFAHRZEUGS
LIGHT MODULE FOR LIGHTING AND/OR SIGNALLING OF A MOTOR VEHICLE

(30) Priorité: 27.11.2017 FR 1761222
(43) Date de publication de la demande: 29.05.2019
(73) Titulaire: Valeo Vision, 93012 Bobigny Cedex (FR)
(72) Inventeur: GARIN, Pascal, 93012 BOBIGNY Cedex (FR); LETOUMELIN, Rémi, 93012 BOBIGNY Cedex (FR); ANDRE, Stephane, 93012 BOBIGNY Cedex (FR)
(74) Mandataire: Valeo Visibility

(56) Documents cités:
- WO-A1-2016/186179
- WO-A1-2016/203945
- CN-A- 105 570 794
- DE-A1-102010 023 359
- US-A1- 2009 016 074
- US-A1- 2017 291 532

## Description

La présente invention a trait au domaine des modules lumineux utilisés pour l'éclairage et/ou la signalisation de véhicules automobiles (voir par exemple le document US 2009/016074 A), et elle s'applique plus particulièrement aux modules lumineux comportant des dispositifs optiques pour la formation de différents faisceaux lumineux, et notamment un faisceau dit de croisement et un faisceau dit de route.

Les projecteurs automobiles sont habituellement composés d'un boîtier qui est fermé par une paroi transparente à travers laquelle passent un ou plusieurs faisceaux lumineux. Ce boîtier loge au moins un module lumineux, comprenant principalement une source de lumière et un système optique configuré pour conformer la lumière générée par la source de lumière afin d'offrir des prestations spécifiques d'éclairage et/ou de signalisation du véhicule. Par exemple, le système optique peut être configuré pour permettre la projection en sortie du projecteur d'un faisceau lumineux dit de croisement, afin notamment de limiter l'éblouissement pour les conducteurs des véhicules circulant en sens inverse.

Afin de réaliser cette fonction de feux de croisement, le module lumineux comprend au moins une source de lumière, un dispositif optique primaire positionné en vis-à-vis de la source de lumière pour guider les rayons lumineux, un élément de cache pouvant former une coupure des rayons lumineux émis afin de former un faisceau lumineux partiel susceptible de ne pas éblouir les tiers en sortie du projecteur, et une lentille de mise en forme de ces rayons pour former le faisceau lumineux en sortie du projecteur. On comprend que l'élément de cache est agencé sur le chemin des rayons, à distance de la source de lumière et qu'il convient de s'assurer de la position de celui-ci dans le long terme afin que la forme donnée aux rayons pour le faisceau lumineux dit de croisement soit stable dans le temps.

Par ailleurs, des modules lumineux additionnels peuvent être associés dans un même projecteur pour réaliser une fonction de feux de route, susceptible d'éclairer une scène de route avec une longue portée, lorsque le risque d'éblouissement de tiers n'est pas présent. Ces modules lumineux additionnels comportent là encore une ou plusieurs sources de lumière et un dispositif optique primaire associé avec une lentille de mise en forme pour la projection des rayons.

Par souci de compacité, il est prévu des modules lumineux dans lesquels ces deux fonctions sont réalisées, les sources lumineuses et les dispositifs optiques primaires devant être agencés les uns par rapport aux autres pour réaliser ces différentes fonctions selon l'allumage de l'une et/ou l'autre des sources lumineuses. Des premières sources lumineuses sont allumées lorsqu'il convient d'émettre un premier faisceau de type feu de croisement, et des secondes sources lumineuses sont allumées en complément pour émettre un faisceau complémentaire à ce premier faisceau pour former par combinaison des deux faisceaux un faisceau de type feu de route.

De tels agencements peuvent impliquer la mise en place de dispositifs optiques primaires, et/ou d'élément de cache, qui présentent une face d'extrémité distale à distance d'une base formant support des sources de lumière. On comprend que les jeux de fabrication de ces dispositifs optiques primaires, réalisés en série, peuvent générer un défaut de positionnement. Un défaut de fabrication au niveau de la base du dispositif optique primaire, et notamment à l'endroit où la base va être fixée au support, peut entrainer un mauvais positionnement du dispositif et ce, d'autant plus que le porte-à-faux est grand. Par ailleurs, il est apparu que les vibrations mécaniques et les variations de température auxquelles le module lumineux est exposé lors de son utilisation peuvent entrainer au cours du temps une variation de l'inclinaison plus ou moins prononcée de ces dispositifs optiques primaires par rapport à la source de lumière. Cette inclinaison a pour inconvénient de modifier la zone éclairée par le feu de croisement ce qui peut s'avérer désagréable voire dangereux pour les conducteurs des véhicules circulant en sens inverse. Il s'avère alors nécessaire de procéder à un entretien régulier du module lumineux afin de corriger ce défaut pour prévenir de tout accident.

L'invention propose de réaliser un module lumineux comprenant un dispositif optique primaire dont la position est moins susceptible de varier au cours du temps vis-à-vis de la source lumineuse du module lumineux.

Dans ce but, l'invention a pour objet un module lumineux pour l'éclairage et/ou la signalisation d'un véhicule automobile selon la revendication 1. Par les termes « partie de réception » et « face de sortie », on entend respectivement la partie du dispositif optique primaire éclairée par la source de lumière et la face du dispositif optique primaire par laquelle cette lumière est émise en direction d'une lentille de mise en forme.

Entre autre caractéristiques, le module lumineux selon l'invention comporte au moins un bras s'étendant en saillie de la première face de la base et maintenant le dispositif optique primaire au niveau d'une zone de maintien située entre la partie de réception et la face de sortie du dispositif optique primaire. De la sorte, il est possible de limiter ou empêcher l'inclinaison du dispositif optique primaire par rapport à la base et d'assurer une position fiable du dispositif optique primaire dans le module lumineux.

Selon différentes caractéristiques de l'invention, prises seules ou en combinaison, on pourra prévoir que :
- La zone de maintien est plus proche de la face de sortie que de la partie de réception du dispositif optique primaire. De préférence, le centre de la zone de maintien est situé à une distance de la face d'émission égale ou inférieure à un quart de la distance séparant les faces de réception et d'émission du dispositif optique primaire, de préférence à une distance égale ou inférieure à un huitième de cette distance.
- Le bras et le dispositif optique primaire comportent des organes complémentaires pour coopérer dans ladite zone de maintien. Les organes sont complémentaires en ce que leur forme permet une coopération empêchant le déplacement du dispositif optique primaire par rapport au bras.
- Les organes complémentaires comportent une ouverture ménagée sur une face intérieure du bras en vis-à-vis du dispositif optique primaire et un ergot ménagé sur une face latérale du dispositif optique primaire. On comprend que selon une variante de réalisation, on pourrait prévoir que le bras comprenne un appendice au niveau de sa face intérieure, configuré pour s'emboîter dans une encoche présente sur une face latérale en regard du dispositif optique primaire.
- Le bras comprend une rainure ménagée au niveau d'une face intérieure en vis-à-vis du dispositif optique primaire, de manière à faciliter le guidage du dispositif optique primaire le long du bras lors de leur assemblage.
- L'ouverture est agencée dans le prolongement de la rainure.
- Les bras ont une élasticité suffisante pour permettre leur écartement pour faciliter la coopération des organes complémentaires, et notamment le passage de l'ergot de la rainure à l'ouverture. La rainure peut être délimitée par un plan incliné au niveau de l'ouverture, de manière à faciliter le passage de l'ergot hors de la rainure.
- Le module lumineux comprend au moins un châssis rendu solidaire de la base, le châssis comprenant le ou les bras.
- Le châssis forme un cadre s'étendant partiellement autour de la source de lumière. Dans ce contexte, le module lumineux peut comporter au moins deux châssis distincts positionnés de sorte à maintenir le dispositif optique primaire au niveau de deux faces opposées.
- Le châssis forme un cadre s'étendant tout autour de la source de lumière.
- Le cadre du châssis est en contact avec la première face de la base, les bras s'étendant depuis le cadre à l'opposé de ladite première face de la base.
- Le cadre est maintenu contre la première face de la base par l'intermédiaire de moyens de fixation réversibles, par exemple des vis. Selon une variante de réalisation, le cadre est collé contre la première face de la base. Il peut également, sans sortir du contexte de l'invention, être assemblé par déformation de matière, et par exemple par sertissage et bouterollage.
- Le ou les bras sont venus de matière avec la base, de manière à former un ensemble monobloc. Par ensemble monobloc, on comprend que les bras et la base sont solidaires et d'un seul tenant, et que leur séparation ne peut être effectuée que par détérioration et cassure de l'un et/ou de l'autre.
- Au moins un bras comporte au voisinage de son extrémité libre une fente de forme et de dimensions complémentaires de celles d'un barreau agencé en saillie de la face latérale du dispositif optique primaire.
- La source de lumière comprend au moins une diode électroluminescente plaquée directement ou via une pâte thermiquement conductrice contre la base et au moins un conducteur électrique reliant la diode électroluminescente à une source électrique. La pâte thermiquement conductrice peut être par exemple une colle ou un adhésif thermique.
- La source de lumière comprend au moins un premier sous-ensemble de sources de lumière et un deuxième sous-ensemble de sources de lumière, un dispositif optique primaire additionnel étant en regard du premier sous-ensemble de sources de lumière et le dispositif optique primaire étant en regard du deuxième sous-ensemble de sources de lumière.
- Le dispositif optique primaire additionnel comprend au moins une patte de maintien formant saillie du corps du dispositif.
- Le cadre présente une première face agencée contre la première face de la base, ladite première face présentant au moins une encoche pour recevoir une patte de maintien du dispositif optique primaire ou dispositif optique primaire additionnel.
- Le dispositif optique primaire et/ou le dispositif optique primaire additionnel est maintenu contre la première face de la base par l'intermédiaire du cadre du châssis.
- Le châssis est réalisé en un matériau thermiquement conducteur. Selon un exemple, un tel matériau est un métal ou un matériau synthétique thermiquement conducteur.

L'invention couvre également un projecteur de véhicule automobile comprenant au moins un module lumineux tel que décrit dans le présent document, dans sa forme la plus limitée ou comprenant une ou plusieurs des caractéristiques exposées ci-dessus.

D'autres caractéristiques, détails et avantages de l'invention ressortiront plus clairement à la lecture de la description donnée ci-après à titre indicatif en relation avec des dessins dans lesquels :
- la figure 1 est une vue en perspective d'un module lumineux selon l'invention, rendant notamment visible une base, un support et une lentille de mise en forme ;
- la figure 2 est une vue en perspective et partielle d'un module lumineux illustré à la figure 1, dans laquelle on a retiré notamment le support et la lentille de mise en forme, pour rendre visible la base et la source de lumière qu'elle porte, ainsi qu'un châssis configuré pour coopérer avec un dispositif optique primaire ici non illustré ;
- la figure 3 est une vue en perspective du châssis du module lumineux de la figure 2 ;
- la figure 4 est une vue en perspective d'un dispositif optique primaire apte à équiper le module lumineux de la figure 2, notamment pour former un ensemble avec le châssis de la figure 3 ;
- la figure 5 est une vue en perspective d'un ensemble formé du dispositif optique primaire de la figure 4 inséré dans le châssis de la figure 3 ;
- la figure 6 est une vue similaire à celle de la figure 2, dans laquelle on a représenté l'ensemble de la figure 5, formé par le châssis et le dispositif optique primaire, monté sur la base du module lumineux ;
- la figure 7 est une vue en perspective du module lumineux de la figure 1, dans laquelle on a rendu visible, en plus des éléments présents dans la figure 6, des dispositifs optiques primaires additionnels ;
- la figure 8 est une vue en perspective similaire à celle de la figure 6, dans laquelle on a retiré notamment le châssis ; et
- la figure 9 est une vue d'un deuxième mode de réalisation, selon une perspective similaire à celle de la figure 6.

Il faut tout d'abord noter que les figures exposent l'invention de manière détaillée pour mettre en œuvre l'invention, lesdites figures pouvant bien entendu servir à mieux définir l'invention le cas échéant.

Dans la suite de la description, les dénominations longitudinales ou latérales, dessus, dessous, devant, derrière se réfèrent à l'orientation du module lumineux 2 tel qu'il est destiné à être intégré dans un projecteur avant de véhicule automobile. Une direction longitudinale correspond à un axe optique A le long duquel les rayons lumineux générés par le module lumineux 2 s'étendent majoritairement. L'orientation latérale correspond à une droite perpendiculaire à l'axe optique A et qui s'étend horizontalement. Enfin, la direction verticale correspond à une orientation perpendiculaire à l'axe optique A et à l'orientation latérale.

La figure 1 illustre un module lumineux 2 selon l'invention, autrement appelé module optique, dont la fonction est de générer et projeter un ou plusieurs faisceaux lumineux sur une route. Un tel module lumineux 2 est destiné à être installé dans un projecteur d'un véhicule automobile non représenté sur les figures afin de faciliter la compréhension de l'invention. On notera que le projecteur évoqué ici comprend globalement un boîtier arrière fermé à l'avant par une glace transparente, cette dernière étant traversée par les rayons lumineux créés par le module lumineux selon l'invention. Un tel projecteur peut ainsi recevoir dans son volume intérieur, délimité par le boîtier arrière et la glace transparente, une pluralité de module lumineux, et au moins un module lumineux selon l'invention.

Un tel module lumineux 2 forme un sous-ensemble unitaire, c'est-à-dire un objet qui peut remplir sa fonction sans autre apport que l'énergie électrique nécessaire à son allumage, et le cas échéant avec l'aide d'un module de régulation du courant électrique pour protéger le module des températures excessives.

Le module lumineux 2 selon l'invention est agencé pour créer un faisceau de feu de croisement et un faisceau de feu de route. Tel que cela va être expliqué plus en détails ci-après, le module lumineux 2 est adapté pour que le faisceau route soit la combinaison du faisceau de feu de croisement avec un faisceau complémentaire qui éclaire au-dessus et/ou au-dessous du faisceau de feu de croisement, l'ensemble formant ainsi le faisceau de feu de route.

Le module lumineux 2 comprend au moins une source de lumière 4 notamment visible sur la figure 2. Il comprend également au moins une lentille 6 agencée à une extrémité du module de manière à être traversée par les rayons lumineux émis par la source de lumière 4. Une telle lentille de mise en forme 6 participe à la formation du faisceau lumineux souhaité, qu'il s'agisse d'un faisceau de type feu de croisement ou un faisceau de type feu de route. En d'autres termes, la lentille de mise en forme 6 forme une première extrémité longitudinale du module lumineux 2.

La figure 1 montre également la présence d'un support 8 de lentille de mise en forme 6 qui présente une forme sensiblement tubulaire et qui s'étend entre une base 10 et la lentille de mise en forme 6. La lentille peut être encliquetée directement sur le support, ou bien être fixée par l'intermédiaire d'une bague de fixation 11 plaquant la lentille de mise en forme 6 contre une extrémité longitudinale du support 8. Ce support 8 assure également un référencement mécanique de la position de la lentille de mise en forme 6 par rapport à la source de lumière 4, via la base 10, de manière à garantir une position déterminée de la lentille de mise en forme 6 par rapport à la source de lumière 4.

Le support 8 est notamment formé par deux secteurs tubulaires longitudinalement consécutifs de section transversale différente. Un premier secteur tubulaire 12 prend appui contre une première face 14 de la base 10 tournée vers la lentille, tandis qu'un second secteur tubulaire 16 prolonge le premier secteur tubulaire 12 et forme une zone de réception de la lentille de mise en forme 6. Le premier secteur tubulaire 12 peut affleurer un organe de dissipation 18, destiné à évacuer du module lumineux 2 au moins une partie de la chaleur générée par la source de lumière 4. Le support 8 peut être rendu solidaire de la base 10 par la présence de vis plaquant le support 8 contre la première face 14 de la base 10.

On va maintenant décrire un premier mode de réalisation, en se référant notamment aux figures 2 à 8. La figure 2 montre une partie du module lumineux 2, et notamment la base 10 sans support 8, de manière à faciliter la compréhension de l'agencement dans le module lumineux 2 de la source de lumière 4, ici composée d'un ensemble de composants associés de manière à former trois sous-ensembles capables de fournir l'un après l'autre ou en même temps des faisceaux lumineux. La source de lumière 4 comprend donc plusieurs diodes électroluminescentes 22 de couleurs identiques ou différentes. Les diodes électroluminescentes 22 sont au contact de la première face 14 de la base 10, soit directement, soit par le biais d'une patte thermiquement conductrice.

Selon le présent exemple, le module lumineux 2 comporte trois rangées de diodes électroluminescentes sensiblement parallèles entre elles. Chaque rangée forme ainsi un sous-ensemble de sources de lumière parmi lesquelles on peut distinguer un premier sous-ensemble de sources de lumière 24, un deuxième sous-ensemble de sources de lumière 26 et un troisième sous-ensemble de sources de lumière 28. On comprend que l'agencement illustré est donné à titre d'exemple, et que les diodes électroluminescentes pourraient par exemple être agencées pour former trois sous-ensembles fonctionnels sans qu'un agencement en rangées parallèles soit visible sur le module.

Le premier sous-ensemble de sources de lumière 24 est chargé de créer les rayons lumineux pour un premier faisceau lumineux de type feu de croisement, le deuxième sous-ensemble de sources de lumière 26 est chargé de créer les rayons lumineux pour un faisceau lumineux complémentaire formant par addition avec le premier faisceau un deuxième faisceau de type feu de route, et le troisième sous-ensemble de sources de lumière 28 est chargé de créer les rayons lumineux pour surintensifier une zone centrale au niveau du bord du deuxième faisceau, à savoir le bord formant jonction avec le premier faisceau lorsque les deux faisceaux sont projetés simultanément.

Dans l'exemple illustré, le premier sous-ensemble de sources de lumière 24 comprend six diodes électroluminescentes 22, sensiblement alignées selon une direction latérale. Le deuxième sous-ensemble de sources de lumière 26 et le troisième sous-ensemble de sources de lumière 28 comprennent respectivement quatre et deux diodes électroluminescentes 22 réparties sur deux lignes sensiblement latérales, le deuxième sous-ensemble de sources de lumière 26 étant positionné entre le premier sous-ensemble de sources de lumière 24 et le troisième sous-ensemble de sources de lumière 28.

Chacun des sous-ensembles de sources de lumière 24, 26 et 28 est disposé contre la première face 14 de la base 10, en une zone centrale sur cette première face 14 tel que cela ressort de la figure 2. Ceci permet de dégager autour de cette zone centrale une zone périphérique pour permettre la fixation d'un châssis 30 selon un aspect de l'invention.

On va décrire dans ce qui suit la coopération entre le châssis 30, notamment visible sur les figures 2 et 3, et au moins un dispositif optique primaire 50 disposé en regard d'un sous-ensemble de sources de lumière, notamment visible sur la figure 4.

Plus précisément, le châssis 30 illustré aux figures 2 et 3 comprend un cadre 32 délimitant un contour fermé de forme rectangulaire. Les dimensions du cadre sont adaptées de sorte à permettre son positionnement autour de la source de lumière 4 et son maintien contre la première face 14 de la base 10 par l'intermédiaire de vis 20. La source de lumière 4 est ainsi entourée par le cadre 32. Bien entendu, la forme et les dimensions du cadre peuvent être adaptées en fonction des dimensions et de la forme de la source de lumière 4.

Le cadre 32 présente une première face 34 destinée à être plaquée contre la première face 14 de la base 10 lorsque le cadre est fixé sur la base.

Le châssis 30 comporte également deux bras 36 s'étendant depuis le cadre 32 en direction de la lentille de mise en forme 6 selon une direction longitudinale ou normale par rapport au plan défini par ce cadre 32. Il en résulte, lorsque le cadre 32 est fixé sur la base 10, que les bras 36 s'étendent principalement perpendiculairement à cette base 10. Les bras 36 s'étendent depuis des bords opposés du cadre 32, et ils sont plus particulièrement positionnés au niveau de chaque extrémité de la ligne latérale formée par le deuxième sous-ensemble de sources de lumière 26. Les bras 36 présentent respectivement une face intérieure 38 tournée vers le bras opposé, de telle sorte que les faces intérieures 38 des bras sont en vis-à-vis. Chaque face intérieure 38 comporte une rainure 40 s'étendant sur une partie du bras 36. Plus précisément, chaque rainure 40 s'étend pour déboucher sur la première face 34 du cadre comme illustré à la figure 3. Les rainures 40 sont de préférence identiques et de dimensions adaptées pour permettre le guidage d'un ergot 42 solidaire du dispositif optique primaire qui va être décrit par la suite. Chaque bras 36 comporte également une ouverture 44 au niveau d'une extrémité distale 46, l'ouverture 44 étant disposée dans le prolongement longitudinal de la rainure 40. Par le terme « distal », on entend l'extrémité d'un bras 36 qui est la plus éloignée de la base 10 et de la source de lumière 4, et qui est donc la plus proche de la lentille de mise en forme 6. Les ouvertures 44 traversent de part en part chaque bras 36. Les ouvertures 44 sont dimensionnées pour accueillir chacune un ergot 42 tel évoqué précédemment après son guidage par une rainure 40 correspondante. On comprend qu'à la différence des rainures 40, les ouvertures 44 visent à bloquer en position l'ergot le long de la face intérieure 38 du bras 36.

Il convient de noter que les ouvertures et les ergots sont ici un exemple de réalisation d'organes complémentaires portés par les bras du châssis et par le dispositif optique primaire 50 tel qu'il va être décrit plus en détails ci-après, ces organes complémentaires présentant des formes configurées pour permettre ce blocage en position. Une fois les ergots 42 insérés dans les ouvertures 44 comme illustré sur les figures 5 à 7, il est ainsi créé une zone de maintien 62 du dispositif optique primaire 50 au châssis 30. Le dispositif optique primaire 50 est alors parfaitement maintenu par les bras 36 de sorte à empêcher le déplacement du dispositif optique primaire 50 par rapport au châssis 30.

La zone de maintien 62 est ici formée au voisinage de l'extrémité distale 46 de chaque bras, étant entendu qu'elle pourrait être ménagée plus ou moins loin de la face de sortie 54 par rapport à ce qui est illustré. Il est toutefois souhaitable que cette zone de maintien, pour assurer une stabilité du dispositif, soit agencée plus près de la face de sortie 54 en bout du corps de guidage 53 du dispositif optique primaire que de la partie de réception 52 de ce dispositif optique primaire 50.

Il est à noter que le châssis 30 comporte au niveau de sa première face 34 des encoches 48, configurées pour délimiter des espaces de réception de pattes 74 solidaires d'éléments optiques, comme cela sera décrit ci-dessous.

Tel que cela a pu être évoqué précédemment, un module lumineux 2 selon l'invention comprend également au moins un dispositif optique primaire 50 tel qu'illustré à la figure 4, susceptible d'être agencé directement en regard de la source de lumière 4, entre celle-ci et la lentille de mise en forme 6. Dans l'exemple illustré, il est notable que ce dispositif optique primaire 50 participe aussi bien à la formation d'un faisceau lumineux de type feu de route, par guidage des rayons lumineux à l'intérieur du dispositif optique, qu'à la formation d'un faisceau lumineux de type feu de croisement, par coupure des rayons traités par ailleurs par un autre dispositif optique primaire. Pour cela, le dispositif optique primaire 50 comprend une partie de réception 52 de la lumière émise par le deuxième sous-ensemble de sources de lumière 26, un corps de guidage 53 s'étendant longitudinalement et présentant à son extrémité libre, c'est-à-dire l'extrémité opposée à la partie de réception 52, une face de sortie des rayons 54. Le corps de guidage 53 présente une forme de pavé délimité par des faces principales 56 et des faces latérales 58 permettant de guider la lumière émanant de la partie de réception 52 vers la face de sortie 54 et vers la lentille de mise en forme 6.

Tel que cela sera décrit ci-après plus en détails, au moins une face principale 56, à savoir la face principale tournée du côté du premier sous-ensemble de sources de lumière 24, peut être munie d'un revêtement opaque ou réfléchissant, visant à couper les rayons émis par le premier sous-ensemble de sources de lumière 24.

Il est à noter que le dispositif optique primaire 50 selon l'invention comporte également deux jambes 66 disposées respectivement dans le prolongement d'une face latérale 58, de part et d'autre de la partie de réception 52. Chaque jambe 66 comprend à son extrémité libre, à l'opposé du corps de guidage 53, une patte 67 formant un coude et présentant une face de contact avec la première face 14 de la base 10. La patte 67 comporte, en saillie de cette face de contact, un pion 68 configuré pour s'insérer dans un orifice ménagé dans la première face 14 de la base 10 (non visible sur les figures). L'insertion des pions 68 dans la base 10 facilite le positionnement sur la base 10 de l'ensemble formé par le pré-assemblage du cadre 32 et du dispositif optique primaire 50, tout en s'assurant que la partie de réception 52 du dispositif optique primaire 50 soit correctement positionnée par rapport au deuxième sous-ensemble de sources de lumière 26. Le dispositif optique primaire 50 est alors maintenu contre la première face 14 de la base 10 par l'intermédiaire du cadre 32. A titre d'exemple illustratif, on peut se référer à la figure 8 pour illustrer cette position de pré-assemblage. La combinaison de la coopération entre les pions 68 solidaires du dispositif optique primaire et la base d'une part et de la coopération entre les ergots 42 solidaires également du dispositif optique primaire et les bras 36 du cadre 32 d'autre part permet le maintien optimal du dispositif optique primaire, par rapport à la base et chacun des sous-ensembles de sources lumineuses.

De fait, il suffit à l'opérateur de maintenir le cadre 32 à la base 10 par l'intermédiaire de vis 20 comme illustré à la figure 6, pour s'assurer que l'inclinaison et la position du dispositif optique primaire 50 ne changera pas, par rapport à la source de lumière 4, au cours du temps et ce quel que soit les vibrations et les variations de température subies par le module lumineux 2.

Sur la figure 7, on a rendu visible un ensemble de dispositifs optiques primaires configurés pour être respectivement en regard d'un sous-ensemble de sources lumineuses, avec des dispositifs optiques additionnels agencés de part et d'autre du dispositif optique primaire décrit ci-dessus. Parmi ces dispositifs optiques primaires additionnels, on peut distinguer un premier dispositif optique primaire additionnel 71, agencé en regard du premier sous-ensemble de sources lumineuses 24, et un deuxième dispositif optique primaire additionnel 72 agencé en regard du troisième sous-ensemble de sources lumineuses 28. Les premier et deuxième dispositifs optiques primaires additionnels 71, 72 prennent par exemple la forme de collimateurs, chaque collimateur étant agencé pour collecter au moins une partie des rayons lumineux des source lumineuse et pour rediriger lesdits rayons lumineux vers la lentille de mise en forme 6. Il est à noter que ces premier et deuxième dispositifs optiques primaires additionnels 71, 72 peuvent comporter des pattes de maintien 74 configurées pour s'insérer dans les encoches 48 formées dans la première face 34 du cadre 32, afin d'assurer leur position par enserrement contre la base 10 par ledit cadre 32. Les dispositifs primaires additionnels 71, 72 sont maintenus contre la première face 14 de la base 10 par l'intermédiaire du cadre 32 du châssis 30.

Un module lumineux équipé d'un tel ensemble de dispositifs optiques permet notamment la formation d'un faisceau de type feu de croisement par l'émission de rayons lumineux à travers le premier dispositif optique primaire additionnel 71, et la formation d'un faisceau de type feu de route par l'émission simultanée de rayons lumineux à travers chacun des dispositifs optiques primaires du module. Le dispositif optique primaire, décrit précédemment en forme de pavé, participe d'une part au guidage des rayons lumineux émis par le deuxième sous-ensemble de sources de lumière 26 jusqu'à la face de sortie 54 et d'autre part à la coupure des rayons qui se propagent entre le premier dispositif optique primaire additionnel 71 et la lentille de mise en forme 6.

Dans ce contexte illustré sur la figure 7, il est doublement important de figer la position du dispositif optique primaire 50 par rapport à la base 10 porteuse de la source de lumière, pour s'assurer que le faisceau complémentaire généré par ce dispositif optique primaire 50 est correctement positionné par rapport à l'axe optique A du module lumineux, et pour s'assurer que le bord d'extrémité formant bord de coupure du faisceau est lui aussi correctement positionné sur le trajet des rayons pour former un faisceau dit de croisement qui soit réglementaire.

On comprend que la présence du bras 36 et des moyens de maintien agencés entre ce bras et le dispositif optique primaire est nécessaire dans ce contexte, où le dispositif optique primaire est allongé de sorte que la face de sortie, à l'opposé de la base 10, est agencée à une grande distance de cette base. Par grande distance, on comprend que la dimension entre la base 10 et la face de sortie du dispositif optique primaire, autrement appelée longueur L du dispositif optique primaire, est plus grande que la dimension de ce dispositif optique primaire selon n'importe quel axe parallèle au plan définissant la première face 14 de la base 10, et par exemple son épaisseur E visible sur la figure 8.

La présence d'au moins un bras et des moyens de maintien a été décrite selon un premier mode de réalisation dans ce qui précède, mais il est entendu que d'autres modes de réalisation peuvent être mis en œuvre, et par exemple le deuxième mode de réalisation illustré sur la figure 9.

Ce deuxième mode de réalisation diffère de ce qui précède en ce que les bras 136 sont ici venus de matière avec la base 10, de manière à former un ensemble monobloc, au lieu d'être porté par un châssis indépendant. On comprend que le bras s'étend en saillie de la base à une plus grande distance du dispositif optique primaire que lorsque ce bras est porté par un châssis susceptible de recouvrir les pattes prolongeant ce dispositif optique primaire. Dans l'exemple illustré, les bras sont agencés sur la base en périphérie de ces pattes, de manière à ne pas gêner leur fixation sur la base.

Dès lors, pour faire coopérer les bras 136 et le dispositif optique primaire dans la zone de maintien 162, le dispositif optique primaire 50 comporte au moins un barreau 76 s'étendant en saillie de la face latérale 58, sur une distance suffisante pour venir en prise dans une fente 78 réalisée dans le bras 136 correspondant.

Dans l'exemple illustré, chaque bras 136 comporte, au voisinage de l'extrémité libre, une telle fente 78, chaque fente présentant une forme et des dimensions complémentaires de celles du barreau 76 agencé en saillie de la face latérale 58 du dispositif optique primaire 50.

La description qui précède explique clairement comment l'invention permet d'atteindre les objectifs qu'elle s'est fixés et notamment de proposer un module lumineux permettant un maintien plus aisé et plus sûr au cours du temps d'un dispositif optique primaire en vis-à-vis d'une source de lumière d'un module lumineux. En effet, l'utilisation d'un châssis selon l'invention permet de s'assurer que la position ainsi que l'inclinaison de dispositif optique primaire vis-à-vis de la source de lumière ne varie pas au cours du temps en fonction des vibrations et/ou des variations de température subies par le module lumineux. C'est pourquoi la présente invention propose un module lumineux plus sûr d'utilisation.

## Revendications

1. Module lumineux (2) pour l'éclairage et/ou la signalisation d'un véhicule automobile, comportant une base (10) supportant au niveau d'une première face (14) au moins une source de lumière (4), émettant des rayons lumineux s'étendant majoritairement le long d'un axe optique perpendiculaire ou sensiblement perpendiculaire à la première face (14), et un dispositif optique primaire (50) comprenant une partie de réception (52) en vis-à-vis d'au moins une partie de la source de lumière (4) et éclairée par la source de lumière (4) et une face de sortie (54) opposée à la partie de réception (52), le module lumineux (2) comportant au moins un bras (36, 136) s'étendant en saillie de la première face (14) de la base (10) et maintenant le dispositif optique primaire (50) au niveau d'une zone de maintien (62, 162) située entre la partie de réception (52) et la face de sortie (54) du dispositif optique primaire (50), ledit bras (36, 136) étant agencé en regard d'une face latérale (58) du dispositif optique primaire (50),
**caractérisé en ce que** le dispositif optique primaire (50) comprend deux jambes (66) disposées respectivement dans le prolongement d'une face latérale (58), de part et d'autre de la partie de réception (52), chaque jambe (66) présentant une patte (67) munie d'un pion (68) configuré pour coopérer avec un orifice ménagé dans la base (10) assurant ainsi le positionnement de la partie de réception (52) du dispositif optique primaire (50) par rapport à la source de lumière (4).

2. Module lumineux (2) selon la revendication précédente, **caractérisé en ce que** le dispositif optique primaire (50) comprend en outre un corps de guidage (53) présentant une forme de pavé délimité par des faces principales (56) et des faces latérales (58) permettant de guider la lumière émanant de la partie de réception (52) vers la face de sortie (54), et **en ce que** chaque jambe (66) comprend à son extrémité, à l'opposé du corps de guidage (53), la patte (67) formant un coude et présentant une face de contact avec la première face (14) de la base (10).

3. Module lumineux (2) selon la revendication 1 ou 2, **caractérisé en ce que** la zone de maintien (62,162) est plus proche de la face de sortie (54) que de la partie de réception (52) du dispositif optique primaire (50).

4. Module lumineux (2) selon l'une des revendications précédentes, **caractérisé en ce que** le bras (36, 136) et le dispositif optique primaire (50) comportent des organes complémentaires pour coopérer dans ladite zone de maintien (62, 162).

5. Module lumineux (2) selon la revendication précédente, **caractérisé en ce que** les organes complémentaires comportent une ouverture (44) ménagée sur une face intérieure (38) du bras (36) en vis-à-vis du dispositif optique primaire (50) et un ergot (42) ménagé sur une face latérale (58) du dispositif optique primaire (50).

6. Module lumineux (2) selon l'une des revendications précédentes, **caractérisé en ce que** le bras (36) comprend une rainure (40) ménagée au niveau d'une face intérieure (38) en vis-à-vis du dispositif optique primaire (50), de manière à faciliter le guidage du dispositif optique primaire (50) le long du bras (36) lors de leur assemblage.

7. Module lumineux (2) selon les revendications 5 et 6, **caractérisé en ce que** l'ouverture (44) est agencée dans le prolongement de la rainure (40).

8. Module lumineux (2) selon l'une des revendications précédentes, **caractérisé en ce que** le module lumineux (2) comprend au moins un châssis (30) rendu solidaire de la base (10), le châssis (30) comprenant le ou les bras (36).

9. Module lumineux (2) selon la revendication précédente, **caractérisé en ce que** le châssis (30) forme un cadre (32) s'étendant partiellement autour de la source de lumière (4).

10. Module lumineux (2) selon la revendication 8, **caractérisé en ce que** le châssis (30) forme un cadre (32) s'étendant tout autour de la source de lumière (4)

11. Module lumineux (2) selon la revendication 9 ou 10, **caractérisé en ce que** le cadre (32) du châssis (30) est en contact avec la première face (14) de la base (10), les bras (36) s'étendant depuis le cadre (32) à l'opposé de ladite première face (14) de la base (10).

12. Module lumineux selon l'une des revendications 1 à 7, **caractérisé en ce que** le ou les bras (136) sont venus de matière avec la base (10), de manière à former un ensemble monobloc.

13. Module lumineux selon la revendication précédente, en combinaison avec la revendication 2, **caractérisé en ce qu'**au moins un bras (136) comporte au voisinage de son extrémité libre une fente (78) de forme et de dimensions complémentaires de celles d'un barreau (76) agencé en saillie de la face latérale (58) du dispositif optique primaire (50).

14. Module lumineux (2) selon l'une des revendications précédentes, **caractérisé en ce que** la source de lumière (4) comprend au moins un premier sous-ensemble de sources de lumière (24) et un deuxième sous-ensemble de sources de lumière (26), un dispositif optique primaire additionnel (71) étant en regard du premier sous-ensemble de sources de lumière (24) et le dispositif optique primaire (50) étant en regard du deuxième sous-ensemble de sources de lumière.

15. Module lumineux (2) selon la revendication 14, **caractérisé en ce que** le dispositif optique primaire additionnel (71) est maintenu contre la première face (14) de la base (10) par l'intermédiaire du cadre (32) du châssis (30).

## Patentansprüche

1. Leuchtmodul (2) für die Beleuchtung und/oder die Signalanlage eines Kraftfahrzeugs, das eine Bodenplatte (10), die im Bereich einer ersten Seite (14) mindestens eine Lichtquelle (4) trägt, die Lichtstrahlen emittiert, die sich zum größten Teil entlang einer optischen Achse lotrecht oder im Wesentlichen lotrecht zur ersten Seite (14) erstrecken, und eine primäre optische Vorrichtung (50) aufweist, die einen Empfangsteil (52) gegenüber mindestens einem Teil der Lichtquelle (4) und von der Lichtquelle (4) beleuchtet und eine Ausgangsseite (54) entgegengesetzt zum Empfangsteil (52) enthält, wobei das Leuchtmodul (2) mindestens einen Arm (36, 136) aufweist, der sich vorstehend von der ersten Seite (14) der Bodenplatte (10) erstreckt und die primäre optische Vorrichtung (50) im Bereich einer Haltezone (62, 162) hält, die sich zwischen dem Empfangsteil (52) und der Ausgangsseite (54) der primären optischen Vorrichtung (50) befindet, wobei der Arm (36, 136) gegenüber einer lateralen Seite (58) der primären optischen Vorrichtung (50) vorgesehen ist,
**dadurch gekennzeichnet, dass** die primäre optische Vorrichtung (50) zwei Schenkel (66) enthält, die je in der Verlängerung einer lateralen Seite (58) zu beiden Seiten des Empfangsteils (52) angeordnet sind, wobei jeder Schenkel (66) eine Lasche (67) aufweist, die mit einem Stift (68) versehen ist, der konfiguriert ist, mit einer in der Bodenplatte (10) vorgesehenen Öffnung zusammenzuwirken, wodurch die Positionierung des Empfangsteils (52) der primären optischen Vorrichtung (50) bezüglich der Lichtquelle (4) gewährleistet wird.

2. Leuchtmodul (2) nach dem vorhergehenden Anspruch, **dadurch gekennzeichnet, dass** die primäre optische Vorrichtung (50) außerdem einen Führungskörper (53) enthält, der eine von Hauptseiten (56) und lateralen Seiten (58) begrenzte Blockform hat, der es ermöglicht, das vom Empfangsteil (52) austretende Licht zur Ausgangsseite (54) zu führen, und dass jeder Schenkel (66) an seinem Ende entgegengesetzt zum Führungskörper (53) die Lasche (67) enthält, die einen Knick bildet und eine Kontaktseite mit der ersten Seite (14) der Bodenplatte (10) aufweist.

3. Leuchtmodul (2) nach Anspruch 1 oder 2, **dadurch gekennzeichnet, dass** die Haltezone (62, 162) der Ausgangsseite (54) näher ist als dem Empfangsteil (52) der primären optischen Vorrichtung (50).

4. Leuchtmodul (2) nach einem der vorhergehenden Ansprüche, **dadurch gekennzeichnet, dass** der Arm (36, 136) und die primäre optische Vorrichtung (50) komplementäre Organe aufweisen, um in der Haltezone (62, 162) zusammenzuwirken.

5. Leuchtmodul (2) nach dem vorhergehenden Anspruch, **dadurch gekennzeichnet, dass** die komplementären Organe eine Öffnung (44), die auf einer Innenseite (38) des Arms (36) gegenüber der primären optischen Vorrichtung (50) vorgesehen ist, und einen Zapfen (42) aufweisen, der auf einer lateralen Seite (58) der primären optischen Vorrichtung (50) vorgesehen ist.

6. Leuchtmodul (2) nach einem der vorhergehenden Ansprüche, **dadurch gekennzeichnet, dass** der Arm (36) eine Rille (40) enthält, die im Bereich einer Innenseite (38) gegenüber der primären optischen Vorrichtung (50) vorgesehen ist, um die Führung der primären optischen Vorrichtung (50) entlang des Arms (36) bei ihrem Zusammenbau zu erleichtern.

7. Leuchtmodul (2) nach den Ansprüchen 5 und 6, **dadurch gekennzeichnet, dass** die Öffnung (44) in der Verlängerung der Rille (40) vorgesehen ist.

8. Leuchtmodul (2) nach einem der vorhergehenden Ansprüche, **dadurch gekennzeichnet, dass** das Leuchtmodul (2) mindestens ein fest mit der Bodenplatte (10) verbundenes Gestell (30) enthält, wobei das Gestell (30) den Arm oder die Arme (36) enthält.

9. Leuchtmodul (2) nach dem vorhergehenden Anspruch, **dadurch gekennzeichnet, dass** das Gestell (30) einen Rahmen (32) bildet, der sich teilweise um die Lichtquelle (4) herum erstreckt.

10. Leuchtmodul (2) nach Anspruch 8, **dadurch gekennzeichnet, dass** das Gestell (30) einen Rahmen (32) bildet, der sich ganz um die Lichtquelle (4) herum erstreckt.

11. Leuchtmodul (2) nach Anspruch 9 oder 10, **dadurch gekennzeichnet, dass** der Rahmen (32) des Gestells (30) mit der ersten Seite (14) der Bodenplatte (10) in Kontakt ist, wobei die Arme (36) sich vom Rahmen (32) entgegengesetzt zur ersten Seite (14) der Bodenplatte (10) erstrecken.

12. Leuchtmodul nach einem der Ansprüche 1 bis 7, **dadurch gekennzeichnet, dass** der Arm oder die Arme (136) aus dem gleichen Material wie die Bodenplatte (10) bestehen, um eine einstückige Einheit zu bilden.

13. Leuchtmodul nach dem vorhergehenden Anspruch in Kombination mit Anspruch 2, **dadurch gekennzeichnet, dass** mindestens ein Arm (136) in der Nähe seines freien Endes einen Schlitz (78) einer Form und mit Abmessungen komplementär zu denjenigen eines Stabs (76) aufweist, der von der lateralen Seite (58) der primären optischen Vorrichtung (50) vorspringend vorgesehen ist.

14. Leuchtmodul (2) nach einem der vorhergehenden Ansprüche, **dadurch gekennzeichnet, dass** die Lichtquelle (4) mindestens eine erste Teileinheit von Lichtquellen (24) und eine zweite Teileinheit von Lichtquellen (26) enthält, wobei eine zusätzliche primäre optische Vorrichtung (71) der ersten Teileinheit von Lichtquellen (24) gegenüberliegt und die primäre optische Vorrichtung (50) der zweiten Teileinheit von Lichtquellen gegenüberliegt.

15. Leuchtmodul (2) nach Anspruch 14, **dadurch gekennzeichnet, dass** die zusätzliche primäre optische Vorrichtung (71) mit Hilfe des Rahmens (32) des Gestells (30) gegen die erste Seite (14) der Bodenplatte (10) gehalten wird.

## Claims

1. Lighting module (2) for illumination and/or signalling in a motor vehicle, comprising a base (10) supporting at a first face (14) at least one light source (4) that emits light rays, most of which extend along an optical axis perpendicular or substantially perpendicular to the first face (14), and a primary optical device (50) comprising a receiving portion (52) opposite at least one portion of the light source (4) and lightened by the light source (4) and an output face (54) opposite the receiving portion (52), the lighting module (2) having at least one arm (36, 136) projecting from the first face (14) of the base (10) and holding the primary optical device (50) at a retaining zone (62,162) positioned between the receiving portion (52) and the output face (54) of the primary optical device (50), said arm (36, 136) may be arranged to face a lateral face (58) of the primary optical device (50), **characterized in that** the primary optical device (50) has two struts (66) extending a side face (58) on both sides of the receiving portion (52) respectively, each strut (66) having a foot (67) provided with a pin (68) designed to cooperate with an orifice formed in the base (10), thus ensuring the positioning of the receiving portion (52) of the primary optical device (50) relative to the light source (4).

2. Lighting module (2) according to the preceding claim, **characterized in that** the primary optical device (50) further comprises a guide member (53) being tile-shaped and delimited by the main faces (56) and the lateral faces (58), enabling the light emitted from the receiving portion (52) to be guided towards the output face (54) and **in that** each strut (66) has the foot (67) at the free end thereof opposite the guide member (53), said foot (67) forming an elbow and having a contact face with the first face (14) of the base (10).

3. Lighting module (2) according to Claim 1 or 2, **characterized in that** the retaining zone (62,162) is closer to the output face (54) than the receiving portion (52) of the primary optical device (50).

4. Lighting module (2) according to one of the preceding claims, **characterized in that** the arm (36, 136) and the primary optical device (50) have matching members that cooperate in said retaining zone (62, 162).

5. Lighting module (2) according to the preceding claim, **characterized in that** the matching members are an opening (44) formed on an inner face (38) of the arm (36) opposite the primary optical device (50) and a lug (42) formed on a lateral face (58) of the primary optical device (50).

6. Lighting module (2) according to one of the preceding claims, **characterized in that** the arm (36) has a groove (40) formed in an inner face (38) opposite the primary optical device (50) to help guide the primary optical device (50) along the arm (36) during assembly thereof.

7. Lighting module (2) according to Claims 5 and 6, **characterized in that** the opening (44) extends the groove (40).

8. Lighting module (2) according to one of the preceding claims, **characterized in that** the lighting module (2) has at least one chassis (30) rigidly connected to the base (10), the chassis (30) including the arm or arms (36).

9. Lighting module (2) according to the preceding claim, **characterized in that** the chassis (30) forms a frame (32) extending partially about the light source (4).

10. Lighting module (2) according to Claim 8, **characterized in that** the chassis (30) forms a frame (32) extending entirely about the light source (4).

11. Lighting module (2) according to Claim 9 or 10, **characterized in that** the frame (32) of the chassis (30) is in contact with the first face (14) of the base (10), the arms (36) extending from the frame (32) opposite said first face (14) of the base (10).

12. Lighting module according to one of Claims 1 to 7, **characterized in that** the arm or arms (136) are integrally formed with the base (10) such as to form a one-piece assembly.

13. Lighting module according to the preceding claim, in combination with Claim 2, **characterized in that** at least one arm (136) has, in the vicinity of the free end thereof, a slot (78) shaped and dimensioned to match the shape and dimensions of a bar (76) projecting from the lateral face (58) of the primary optical device (50).

14. Lighting module (2) according to one of the preceding claims, **characterized in that** the light source (4) includes at least one first light-source sub-assembly (24) and one second light-source sub-assembly (26), an additional primary optical device (71) being arranged to face the first light-source sub-assembly (24) and the primary optical device (50) being arranged to face the second light-source sub-assembly.

15. Lighting module (2) according to claim 14, **characterized in that** the additional primary optical device (71) is held against the first face (14) of the base (10) by the frame (32) of the chassis (30).
